# EUROPÄISCHE PATENTSCHRIFT

(11) **EP 2 063 015 B1**
(45) Veröffentlichungstag und Bekanntmachung des Hinweises auf die Patenterteilung: **12.12.2012**
(21) Anmeldenummer: 08018707.3
(22) Anmeldetag: 24.10.2008
(51) Int. Cl.: D06F 81/10

(54) **Bügelunterlage**
Ironing underlay
Support pour cintre

(30) Priorität: 21.11.2007 DE 102007055552
(43) Veröffentlichungstag der Anmeldung: 27.05.2009
(73) Patentinhaber: Leifheit AG, 56377 Nassau (DE)
(72) Erfinder: Fischer, Klaus-Jürgen, 56379 Holzappel (DE); Pakusa, Norbert, 56377 Schweighausen (DE); Kunkler, Thomas, 56377 Nassau (DE)
(74) Vertreter: Bungartz, Klaus Peter

(56) Entgegenhaltungen:
- EP-A- 1 690 977
- DE-A1- 4 105 888
- GB-A- 622 575
- JP-A- 4 354 999
- US-A- 2 215 918
- US-A- 2 288 220

## Beschreibung

Die Erfindung betrifft eine Bügelunterlage zur Verwendung auf einem Tisch, wobei die Bügelunterlage ein eine Bügelfläche bereitstellendes Oberteil aufweist, das mit einem das Oberteil stabilisierenden Gestell versehen ist nach dem Oberbegriff des Anspruchs 1 oder 2.

Aus US 4,360,984 ist eine zusammenrollbare Bügelunterlage bekannt, die auf nahezu jeder im Haushalt vorhandenen ebenen Fläche, wie beispielsweise auf einem Küchentisch verwendet werden kann. Eine ähnliche Bügelunterlage ist beispielsweise auch aus US 4,034,062 bekannt. Neben dem Vorteil der leichten Transportierbarkeit und leichten Verstaubarkeit haben Bügelunterlagen dieser Art den Nachteil, dass der Benutzer in Rücken belastender Weise vornüber gebeugt bügeln muss, weil üblicherweise im Haushalt vorhandene Tische eine zu geringe Höhe für ein ergonomisches Bügeln aufweisen.

Aus US 4,602,446 ist ein tragbares Bügelbrett bekannt, dass eine Bügelplatte aufweist, die aus mehreren miteinander klappbar verbundenen Segmenten besteht. Das erste und das letzte Segment der Bügelplatte sind mit ausklappbaren Standbeinen zum Aufstellen auf einen Tisch oder einen Tresen versehen. Das tragbare Bügelbrett hat den Nachteil, dass es konstruktiv bedingt aufwendig herstellbar ist und insbesondere, dass das Bügelbrett ein sehr hohes Eigengewicht aufweist.

Aus US 2,215,918 ist eine durchlüftete Bügelplatte für einen Bügeltisch bekannt. Bügeltische bestehen in der Regel aus einer Bügelplatte und aus auf dem Fußboden abstellbaren, klappbaren Standbeinen auf den die Bügelplatte montiert ist. Die Bügelplatte hat den Vorteil, dass absorbierte Feuchtigkeit verdunsten kann.

Aus US 622,575 ist einen hitzebeständige Bügelauflage bekannt.

Aus US 2,288,220 ist eine Bügelunterlage bekannt, die ein Rohrgestell und ein daran angeschraubtes Bügelbrett aufweist. Außerdem ist eine besondere Klemmvorrichtung für einen Bügelbezug vorgesehen.

Aus DE 41 05 888 A 1 ist eine Bügel- und Finis-Oberfläche bekannt, die beliebige Form aufweisen kann und auf die ein zu bügelndes Kleidungsstück aufgezogen wird. Die Bügel- und Finis-Oberfläche besteht aus glasfaserverstärktem Kunststoff und ist als offenporiger Körper ausgebildet, der aus einem mindestens zweilagigen kunstharzbenetzten, Maschen aufweisenden und aus Fäden aufgebauten Flächengebilde besteht, dessen Maschenöffnungen Dampfdurchtrittöffnungen bilden.

Aus JP 04 354999 A ist eine Bügelunterlage mit einem Tragetisch mit einem darauf befestigten Tragekörper für einen Bügelbezug bekannt. Zum Austauschen des Bügelbezugs kann der Tragekörper einfach von dem Tragetisch gelöste werden. An dem Tragetisch sind Standbeine befestigt.

Weitere Bügelunterlagen zeigen die DE 39 01 338 A, die CH 277266 C und die US 533 793 A. Während die erstgenannte Bügelunterlage ein aufwändiges Bügelbrett u.a. zum Bügel eines Hemdes längs einer gebogenen Kontur zeigt, sind in den beiden anderen Dokumenten Ärmelbügelbretter mit einer einseitig gehaltenen Bügelfläche offenbart. Dies sind aber entweder nur für Ärmel geeignet und bzw. oder vergleichsweise aufwändig herstellbar.

Es ist die Aufgabe der vorliegenden Erfindung, eine auf einem normalem Möbeltisch einsetzbare Bügelunterlage anzugeben, die einerseits ein ergonomisches Bügeln ermöglicht, die jedoch andererseits derart konzipiert ist, dass sie leichtgewichtig und einfach - und trotzdem robust - herstellbar ist.

Die Aufgabe wird durch eine Bügelunterlage gelöst, die durch die Merkmale der Ansprüche 1 oder 2 gekennzeichnet ist.

Die Erfindung hat den Vorteil, dass ein - für sich alleine gesehen - in sich unstabiles und/oder in sich nicht steifes und/oder zerbrechliches Oberteil verwendet werden kann, das demgemäß besonders leicht und/oder dünn ausgebildet und einfach herstellbar sein kann. Das Verstauen und das Hervorholen einer solchen erfindungsgemäßen Bügelunterlage ist auf Grund des geringen Gewichtes besonders einfach und angenehm. Trotzdem hat der Benutzer den Vorteil, dass die Bügelfläche auch bei Belastung eben und insbesondere rückenschonend erhöht ist.

Das Gestell stabilisiert das Oberteil derart, dass die Bügelfläche auch beim Bügeln und bei Belastung mit einem Bügeleisen weitgehend eben ist bzw. bleibt. Vorzugsweise ist das Gestell derart ausgebildet, dass es das Oberteil nicht nur in seiner Längserstreckung sondern auch in seiner Quererstreckung stabilisiert.

Das Oberteil und das Gestell sind als einstückiges Kunststoffteil ausgebildet. Diese Ausführungsform ist besonders robust gegen Feuchtigkeit, insbesondere den Dampf eines Dampfbügeleisens, und sehr korrosionsunempfindlich. Darüber hinaus kann in vorteilhafter Weise vorgesehen sein, dass der Kunststoff ein hitzebeständiger Kunststoff ist, so dass auf die Verwendung hitzeisolierender Auflagen verzichtet werden kann. Es ist auch möglich, dass das Oberteil und das Gestell gemeinsam als Spritzgießteil und/oder als Tiefziehteil hergestellt sind. Bei einer ganz besonders leichten Ausführungsform ist vorgesehen, dass das Oberteil und das Gestell gemeinsam als Schaumteil hergestellt sind.

Eine Ausführungsform, die ein besonders leichtes Bügeln erlaubt, weist eine dampfundurchlässige Auflage auf, wodurch zwischen dem Bügeleisenboden und der Auflage ein Dampfpolster entsteht, das das Bügeleisen leichter gleiten lässt. Dieser Effekt ist besonders groß, wenn das Oberteil als Kunststoffteil oder als Schaumteil ausgebildet ist.

Um eine besonders gute Stabilität, insbesondere des Oberteils, zu erreichen, ist bei einer Ausführungsform der erfindungsgemäßen Bügelunterlage das Gestell fachwerkartig aufgebaut. Bei einer anderen, ebenfalls besonders leichten Ausführungsform sind das Oberteil und das Gestell gemeinsam als Blasformteil und/oder als Extrusionsblasformteil hergestellt.

Eine besonders hohe Stabilität kann auch dadurch erreicht werden, dass in erfindungsgemäßer Weise das Gestell zumindest zwei - vorzugsweise mehrere - bogenbrückenartige Segmente aufweist. Diese Ausführungsform ist trotz hoher Stabilität dennoch besonders leicht und ermöglicht es, mit wenig Herstellungsmaterial auszukommen.

Selbstverständlich kann das Gestell auch aus einer Kombination von Fachwerksegmenten und brückenartigen Segmenten aufgebaut sein.

In der Zeichnung ist der Erfindungsgegenstand schematisch dargestellt und wird anhand der Figuren nachfolgend beschrieben, wobei gleich wirkende Elemente mit denselben Bezugszeichen versehen sind. Dabei zeigt Figur 1 eine erfindungsgemäße Bügelunterlage.

Die Figur zeigt eine erfindungsgemäße Bügelunterlage, die auf einer beliebigen ebenen Fläche, wie beispielsweise einem Küchentisch, aufgestellt werden kann. Die Bügelunterlage weist ein Gestell 1 auf, dass ein über dem Gestell angeordnetes Oberteil 2 derart stabilisiert, dass die Bügelfläche 3, die das Oberteil 2 bereitstellt, auch bei Belastung mit einem Bügeleisen weitgehend eben ist. Das Oberteil 2 und das Gestell 1 sind als gemeinsames, einstückiges Schaumteil ausgebildet. Das Gestell 1 weist mehrere bogenbrückenartige Segmente 4 und mehrere fachwerkartige Versteifungsrippen 5 auf. Außerdem ist die Bügelunterlage mit einer Dampf undurchlässigen Auflage 6 versehen.

Die Erfindung wurde in Bezug auf eine besondere Ausführungsform beschrieben. Es ist jedoch selbstverständlich, dass Änderungen und Abwandlungen durchgeführt werden können, ohne dabei den Schutzbereich der nachstehenden Ansprüche zu verlassen.

### Bezugszeichenliste

- 1: Gestell
- 2: Oberteil
- 3: Bügelfläche
- 4: Brückenbogenartige Segmente
- 5: Rippen
- 6: Auflage

## Patentansprüche

1. Bügelunterlage zum Aufstellen auf einer beliebigen, ebenen Fläche, insbesondere einem Tisch, die ein Oberteil (2) mit einer ebenen Bügelfläche (3) und ein, das Oberteil (2) stabilisierendes Gestell (1) aufweist, **dadurch gekennzeichnet, dass**
das Oberteil (2) und das Gestell (1) von einem gemeinsamen, einstückigen Kunststoffteil gebildet sind, wobei das Gestell (1) in von hinten nach vorne verlaufender Längsrichtung zwei oder mehr, hintereinander angeordnete bogenbrückenartige Segmente (4) aufweist, die die Bügelfläche (3) vorne, mittig und hinten abstützen.

2. Bügelunterlage zum Aufstellen auf einer beliebigen, ebenen Fläche, insbesondere einem Tisch, die ein Oberteil (2) mit einer Bügelfläche (3) und ein, das Oberteil (2) stabilisierendes Gestell (1) aufweist, **dadurch gekennzeichnet, dass**
das Oberteil (2) und das Gestell (1) von einem gemeinsamen, einstückigen Kunststoffteil gebildet sind, wobei das Gestell (1) die Bügelfläche (3) in Längsrichtung von hinten nach vorne sabilisiert und fachwerkartig aufgebaut ist.

3. Bügelunterlage nach Anspruch 1 oder 2, **dadurch gekennzeichnet, dass** das Oberteil (2) und das Gestell (1) von einem Spritzgußteil gebildet sind.

4. Bügelunterlage nach einem der Ansprüche 1 oder 2, **dadurch gekennzeichnet, dass** das Oberteil (2) und das Gestell (1) von einem Tiefziehteil gebildet sind.

5. Bügelunterlage nach einem der Ansprüche 1 oder 2, **dadurch gekennzeichnet, dass** das Oberteil (2) und das Gestell (1) von einem Schaumteil gebildet sind.

6. Bügelunterlage nach einem der Ansprüche 1 oder 2, **dadurch gekennzeichnet, dass** das Oberteil (2) und das Gestell (1) von einem Blasformteil und/oder Extrusionsblasformteil gebildet sind.

7. Bügelunterlage nach einem der Ansprüche 1 bis 6, **dadurch gekennzeichnet, dass** die Bügelunterlage eine dampfundurchlässige Auflage (6) aufweist.

8. Bügelunterlage nach einem der Ansprüche 1 bis 7, **dadurch gekennzeichnet, dass** das Gestell (1) das Oberteil (2) auch in seiner Quererstreckung stabilisiert.

## Claims

1. An ironing pad for setting up on any, plane surface, in particular a table, which encompasses an upper part (2) comprising a plane ironing surface (3) and a frame (1), which stabilizes the upper part (2), **characterized in that**
the upper part (2) and the frame (1) are formed by a common, integrally formed plastic part, wherein, in longitudinal direction extending from the back to the front, the frame (1) encompasses two or more arched bridge-like segments (4) arranged behind one another, which support the ironing surface (3) in the front, the center and the back.

2. An ironing pad for setting up on any, plane surface, in particular a table, which encompasses an upper part (2) comprising an ironing surface (3) and a frame (1), which stabilizes the upper part (2), **characterized in that**
the upper part (2) and the frame (1) are formed from a common, integrally formed plastic part, wherein the frame (1) stabilizes the ironing surface (3) in longitudinal direction from the back to the front and is constructed in a lattice-like manner.

3. The ironing pad according to claim 1 or 2, **characterized in that** the upper part (2) and the frame (1) are formed by an injection molding tool.

4. The ironing pad according to one of claims 1 or 2, **characterized in that** the upper part (2) and the frame (1) are formed by a deep-drawing part.

5. The ironing pad according to one of claims 1 or 2, **characterized in that** the upper part (2) and the frame (1) are formed by a foam part.

6. The ironing pad according to one of claims 1 or 2, **characterized in that** the upper part (2) and the frame (1) are formed by a blow-molding part and/or extrusion blow-molding part.

7. The ironing pad according to one of claims 1 to 6, **characterized in that** the ironing pad encompasses a steam-impermeable support (6).

8. The ironing pad according to one of claims 1 to 7, **characterized in that** the frame (1) also stabilizes the upper part (2) in its transverse width.

## Revendications

1. Support de repassage à poser sur une surface plane quelconque, notamment sur une table, qui comporte une partie supérieure (2) avec une surface de repassage (3) plane et un châssis (1) stabilisant la partie supérieure (2), **caractérisé en ce que**
la partie supérieure (2) et le châssis (1) sont formés par une pièce commune en monobloc en matière plastique, s'étendant de l'arrière vers l'avant en direction longitudinale, le châssis (1) comprenant deux ou plus de segments (4) en forme de pont en arc, disposés les uns derrière les autres, qui soutiennent la surface de repassage (3) à l'avant, au centre et à l'arrière.

2. Support de repassage à poser sur une surface plane quelconque, notamment sur une table, qui comporte une partie supérieure (2) avec une surface de repassage (3) plane et un châssis (1) stabilisant la partie supérieure (2), **caractérisé en ce que** la partie supérieure (2) et le châssis (1) sont formés par une pièce commune en monobloc en matière plastique, le châssis (1) stabilisant la surface de repassage (3) en direction longitudinale, de l'arrière vers l'avant et étant structuré à la manière d'un treillis.

3. Support de repassage selon la revendication 1 ou la revendication 2, **caractérisé en ce que** la partie supérieure (2) et le châssis (1) sont formés par une pièce moulée par injection.

4. Support de repassage selon la revendication 1 ou la revendication 2, **caractérisé en ce que** la partie supérieure (2) et le châssis (1) sont formés par une pièce emboutie.

5. Support de repassage selon la revendication 1 ou la revendication 2, **caractérisé en ce que** la partie supérieure (2) et le châssis (1) sont formés par une pièce en mousse.

6. Support de repassage selon la revendication 1 ou la revendication 2, **caractérisé en ce que** la partie supérieure (2) et le châssis (1) sont formés par une pièce soufflée sur matrice et/ou par une pièce extrudée soufflée.

7. Support de repassage selon l'une quelconque des revendications 1 à 6, **caractérisé en ce que** le support de repassage comporte un appui (6) imperméable à la vapeur.

8. Support de repassage selon l'une quelconque des revendications 1 à 7, **caractérisé en ce que** le châssis (1) stabilise également la partie supérieure (2) dans son extension à la transversale.
